# EUROPÄISCHE PATENTSCHRIFT

(11) **EP 1 732 715 B1**
(45) Veröffentlichungstag und Bekanntmachung des Hinweises auf die Patenterteilung: **15.12.2010**
(21) Anmeldenummer: 05707422.1
(22) Anmeldetag: 16.02.2005
(51) Int. Cl.: B21B 31/00

(54) **EINSCHUBVERFAHREN VON MASCHINENEINHEITEN IN EINE PRODUKTIONSLINIE**
METHOD FOR THE INSERTION OF MACHINE UNITS INTO A PRODUCTION LINE
PROCEDE PERMETTANT D'INSERER DES ORGANES DE MACHINES DANS UNE LIGNE DE PRODUCTION

(30) Priorität: 25.03.2004 DE 102004014579; 28.10.2004 DE 102004052395
(43) Veröffentlichungstag der Anmeldung: 20.12.2006
(73) Patentinhaber: SMS Siemag AG, 40237 Düsseldorf (DE)
(72) Erfinder: WITSCHAS, Eberhard, 57223 Kreuztal (DE)
(74) Vertreter: Klüppel, Walter
(86) Internationale Anmeldenummer: PCT/EP2005/001550
(87) Internationale Veröffentlichungsnummer: WO 2005/095012

(56) Entgegenhaltungen:
- "SMS Demag NEWSLETTER, 9. Jahrgang, Nr. 2" September 2002 (2002-09), , XP002329497 in der Anmeldung erwähnt Seite 31

## Beschreibung

Die Erfindung betrifft ein Verfahren zur Montage einer Maschineneinheit nach dem Oberbegriff von Anspruch 1, siehe z.B. "SMS Demag NEWSLETTER", 9. Jahrgang, Nr. 2, September 2002, S. 31.

Bisher werden Anlagenteile oder Maschineneinheiten von Walzanlagen außerhalb der Produktionslinie auf provisorischen Fundamenten erstellt und dann mit entsprechenden Systemen in die Produktionslinie verfahren.

Die Fundamente werden unter erschwerten und zeitraubenden Umständen erstellt und müssen meist nach Montage der Einrichtungen weiter komplettiert oder gegen die endgültigen Fundamente mit hohem Aufwand an Bauarbeit ausgetauscht werden.

In einzelnen Fällen wurden zwar die Fundamente verschoben; die Montage der Einrichtungen erfolgte dann aber separat auf dem eingeschobenen Fundament.

Das Dokument JP 63 03 01 07 A beschreibt ein Walzgerüst mit einer speziellen Gestaltung, um eine Walzenversatz-Vorrichtung mit Hilfe der Installation von Gerüstversatzschienen und von Walzenversatzschienen auf der gleichen horizontalen Ebene zu vereinfachen.

Das Dokument JP 59 04 50 10 A offenbart ein Verfahren und eine Vorrichtung zum Austausch von Gerüsten einer Walzanlage. Hierbei soll der Dispositionszwischenraum zwischen den Gerüsten und gleichzeitig die Gesamtlänge der Produktionslinie durch speziellen Versatz von Walzgerüstgruppen sowie durch Austausch der Gerüste verkürzt werden.

Das Dokument JP 11 31 99 05 befaßt sich mit der Aufgabe, die Entstehung von wellenförmigen Mustern auf Walzmaterial zu verhindern und eine unzulässige Erniedrigung der Walztemperatur zu vermeiden.

Hierzu wird eine Vorrichtung vorgeschlagen, bei der ein Rahmen mit einem Basisträger auf Flurebene vorgesehen ist, und mit einem Druck-Kontroll-Träger, einem einlassseitigen Dehnungsmeßstab, einem mittleren Dehnungsmeßstab und einem auslassseitigen Dehnungsmeßstab sowie einem Versatz - Messstab versehen ist. Gehäuselose Fertigwalzeinheiten sind in den Rahmen integriert und mit einem auslassseitigen Dehnungsmeßstab, mit einem Verbindungsbolzen und einem Stopper, zwecks Erhöhung der Festigkeit verbunden. Während einer Wartungszeit wird eine Versatzeinrichtung sowie eine Bewegungseinrichtung für die Fertigwalzeinheiten gegen die einlassseitige Richtung durch einen Bewegungszylinder vorgeschoben, wobei die Intervalle zwischen den Bewegungseinrichtungen vergrößert werden.

Das Dokument OS 2 018 383 beschreibt ein Walzgerüst, insbesondere für die Verformung eines direkt aus einer Stranggußanlage auslaufenden Gußstranges, sowie die zugeordnete Walzwerksanlage. Wegen der getrennten Bauweise der Walzgerüste wird angestrebt, die Gerüste fern des Gießbetriebes zu reparieren und zu warten und fertig zusammengebaute Walzgerüste und Getriebeteile möglichst rasch und einfach einzubauen. Hierzu ist das Walzgerüst mit einem Teil seines Getriebes vom Fundamentrahmen bzw. der Fundamentplatte lösbar und in vertikaler Richtung von diesem bzw. dieser entfernbar ausgestaltet.

Das Dokument OS 2 018 490 betrifft ein Walzgerüst zur Verformung eines aus einer Stranggußanlage auslaufenden Gußstranges, mit zwei Walzenständern, in denen ein horizontal angeordnetes Walzenpaar mit seinen Einbaustücken vertikal verschiebbar angeordnet ist, wobei die Walzenständer unten eine starre Querverbindung und oben eine lösbare Kappenverbindung aufweisen und das Walzgerüst mit einer Fundamentplatte lösbar verbunden ist.

Bei Stranggußanlagen besteht ein Problem darin, die Walzgerüste, mit welchen die Stränge im Anschluß an den Gießvorgang weiter verformt werden, möglichst raumsparend anzuordnen. Man ist bestrebt, die Walzgerüste möglichst nahe nebeneinander anzuordnen, damit das und über den Stranggusskokillen angeordnete Verteilergefäß klein dimensioniert und der Temperaturverlust des flüssigen Stahles so niedrig als möglich gehalten werden kann. Es ist auch erforderlich, die Walzgerüste möglichst nahe hintereinander anzuordnen. Bedingt durch die niedrige Gießgeschwindigkeit beim Stranggießen, ist die Vorschubgeschwindigkeit des Stranges in den Walzgerüsten wesentlich kleiner als bei konventionellen Walzenstraßen, wodurch sich bei großem Abstand de r Walzgerüste ein unerwünscht hoher Temperaturverlust einstellen würde.

Durch die gedrängte Bauweise der Walzgerüste bringt der Walzenwechsel große Schwierigkeiten mit sich und erfordert einen erheblichen Zeitaufwand und bedingt Gefahren für das ausführende Personal. Da Walzgerüste im Anschluß an Stranggußanlagen nicht unabhängig vom Gieß- und Schmelzbetrieb arbeiten können, muß ein Walzenwechsel bzw. ein Austausch der Walzgerüste bei Umstellung des Walzprogrammes und in Reparaturfällen möglichst rasch vor sich gehen, um Rückwirkungen auf die metallurgischen Anlagen zu vermeiden. Hierzu ist an jeder Walzenwelle ein in einem Gehäuse eingeschlossen es Getriebe vorgesehen und von den Walzenwellen lösbar. Die Getriebe wirken mit einer vertikalen, vom Unterflur her angetriebenen gemeinsamen Antriebswelle zusammen, wobei nach Lösen des Walzgerüstes von der Fundamentplatte dieses einschließlich der Getriebe und der Antriebswelle als eine Einheit vertikal heb- und senkbar ist und damit die Antriebswelle mit dem angeordneten Antrieb lösbar bzw. verbindbar ist.

Das Dokument JP 58 09 03 05 A beschreibt ein Verfahren und eine Vorrichtung zum Auswechseln von Gerüsten für eine Walzanlage. Um die Effizienz der gesamten Vorrichtung zu verbessern werden Gerüstplatzierungsrahmen an der Seite einer Gerüstkette anordnet und mit zwei Antriebsvorrichtungen von unterschiedlicher Hublänge versehen. Auch sind horizontale Bewegungseinrichtungen an den Seiten der neuen und alten Gerüste zu beiden Seiten der Rahmen angeordnet.

Das Dokument JP 62 14 48 10 A beschreibt eine Bauweise, die dem Zweck dient, die Anzahl der Gerüste, welche in Bereitschaft zu halten sind, zu reduzieren und für einen Gerüstwechsel die Walzgerüste im unveränderten Zustand zu verwenden, und nur die anderen Walzgerüste auszuwechseln, die so wie sie sind nicht verwendet werden können. Das Dokument JP 01 02 24 10 A beschreibt eine Maßnahme, die Anzahl der vorzuhaltenden Gerüste zu reduzieren sowie die erforderliche Zeit für deren Wechsel durch selektiven Austausch lediglich derjenigen Gerüste, die für den Umbau der Walzen erforderlich sind zu verringern.

Aus der Firmenzeitschrift " SMS Demag NEWSLETTER ", 9. Jahrgang, Nr. 2, September 2002, Seite 31, ist bekannt, neben einer Walzstraße eine Gerüstfundamentplatte zu erstellen, auf der Walzgerüste vormontiert werden. Diese Einheit mit rund 2.500 t Gewicht wird anschließend hydraulisch in die Walzlinie geschoben. Die Fundamente für die Walzenwechseleinrichtungen werden vorab als Stahlbeton - Fertigteile erstellt, um den Walzbetrieb so wenig wie möglich zu beeinträchtigen.

Ausgehend vom vorgenannten Stand der Technik liegt der Erfindung die Aufgabe zugrunde, ein Verfahren zur Montage und/oder Inbetriebnahme von Maschineneinheiten in Anlagen anzugeben, durch welches sich wesentliche Einsparungen durch kürzere Montagezeiten bzw. kürzere Montageüberwachungszeiten bei der Montage ergeben, um dadurch die Stillstandszeiten zu verringern und die Gefahr bei Bauarbeiten im direkten Produktions-Walzbereich zu minimieren.

Zur Lösung wird ein Verfahren mit den Merkmalen von Anspruch 1 in Kombination vorrgeschlagen.

In einer Ausgestaltung der Erfindung ist für den Verschub eine statisch bestimmte Lagerung des Fundamentblockes auf mindestens zwei Achsen oder Verschubbahnen vorgesehen. Die Verschubbahnen werden auf beispielsweise Pfahlgründungen durch Lehren und Fließmörtel absolut gerade, eben und zueinander parallel, vor der Herstellung des eigentlichen Fundamentblockes, hergestellt. Hierbei werden Genauigkeitsanforderungen von +/- 1 mm bezogen auf eine Fundamentblockbreite von beispielsweise 7,34 m eingehalten.

Die Verschubbahn hat über die gesamte Länge, welche sowohl die Produktionslinie wie auch die parallele Wartelinie einschließt und mindestens doppelt solang ist wie Fundamentblockbreite, vorzugsweise die gleiche Breite und bietet somit auf der ganzen Länge die Möglichkeit mit Pressen, wie für den Ersthub, den Fundamentblock anzuheben um ggf. einzelne Lagerkissen oder den Edelstahlblech - Gleitpartner auszutauschen.

Diese Lagerkissen, auf denen der Fundamentblock mit den aufgebauten Maschinenelementen zum Verschieben aufliegt, sind beispielsweise untereinander mittels Rahmen und / oder Seilen und / oder Ketten verbunden. Sie werden damit vor dem Verschub zwischen Unterseite Fundamentblock und der Oberseite der Verschubbahn eingezogen und können so auch ausgetauscht werden. Für den Austausch und Ersatz werden Lagerkissen und die unterschiedlichen Pressentypen vorgehalten.

Eine vorgesehene Dauer von drei Arbeitstagen für den Verschub und das Ausrichten ist auch für den Störfall in der Produktionslinie ausreichend. Bei technisch möglichen Verschubgeschwindigkeiten von 10 - 20 m/h und einer Verschubstrecke von ca. 10 m ist von einer reinen Verschubzeit von 30 bis 60 min auszugehen.

Bei einer relativ kurzen Verschubstrecke mit relativ kurzen Zugmitteln ist wegen der absolut horizontalen Lage eine größere Abweichung von der Verschubachse bzw. - richtung äußerst unwahrscheinlich und daher sind Seitenführungen nicht vorgesehen. In der Endlage ist in jedem Fall eine Lageausrichtung in Längs- und Querrichtung mittels horizontaler Pressen geplant. Diese können erforderlichenfalls auch auf der Verschubstrecke eingesetzt werden, mit Widerlager gegen die Verbauwände oder die Nachbarfundamente. Bei der vorgesehenen Gleitpaarung ist mit Gleitwiderständen von 2 bis max. 5 % auszugehen.

Für den Verschub, beispielsweise in Stufen von ca. 1 cm zwischen linker Verschubachse und rechter Verschubachse wechselnd, wird das Fundament mit den Fertiggerüsten mittels paarweise kommunizierend geschalteter Doppelpresse, wegkontrolliert, auf eine Höhe von ca. 5 cm angehoben und nach dem Einziehen der Gleitbahn und der Lager auf die gleiche Art abgelassen.

In der Endlage wird der Fundamentblock auf den Gleitlagern anhand von Messmarken in den Walzgerüstachsen zuerst horizontal ausgerichtet. Anschließend erfolgt dann die vertikale Ausrichtung, wobei in den beiden Verschubachsen analog nach oben für das Anheben vorzugehen ist.

Nach dem Anheben der Querachse, erfolgt der erste Schritt der Feinjustage durch die einzeln zu fahrenden, kommunizierend geschalteten Pressenpaare der linken oder rechten Seite, jeweils in einer Verschubachse. Höhenunterschiede zwischen links und rechts dürfen vorgegebene Werte, beispielsweise 2 mm, nicht überschreiten.

Nach diesem ersten Schritt der Höhenjustage auf der linken und der rechten Verschubachse erfolgt die Feinjustage des Fundamentes um eine Mittelachse durch Nachfahren der paarweise geschalteten Pressen links und rechts der Mittelachse.

Wegen teilweiser Lastumlagerungen und elastischen Reaktion der Gründung könne die oben beschriebenen Stufen der Feinjustage bis zum Erreichen der geforderten Genauigkeiten weitergeführt werden.

Anschließend erfolgt der Verguss mit schwindfreiem Vergussmörtel, der nach einigen Stunden belastet werden kann.

Ein Belassen der Pressen im Fundament für nachträgliche Höhenkorrekturen erscheint unter Beachtung obiger Ausführungen nicht erforderlich, ist aber bei den in den Fundamenten angegebenen Vorkehrungen nach entsprechend festzulegender Zeit noch möglich.

Mit der Erfindung ergeben sich folgende Vorteile:
- größtmögliche Produktion während der Modernisierung
- minimale Störung der Produktionsabläufe
- maximale Sicherheit beim Wiederanwalzen
- Bauarbeiten erfolgen nicht im unmittelbaren Produktionsbereich
- minimale Stillstandszeiten,
   und ferner

Einsparung von Montagekosten beim Lieferanten durch
- reguläre Arbeitszeiten des Montage- und Überwachungspersonals
- Einsatz von Modularen, vorgefertigten Maschinen- und Ausrüstungsteilen, passend für die Umbauphasen
- Verrohrung und Verkabelung an kompletten Maschinen/Fundamentblock
und schließlich
Fertigstellung der Fundamente im regulären Schichtbetrieb, somit geringe Störung der Produktion durch Bauarbeiten und damit auch Reduktion des Baupreises.

Eine Ausgestaltung der Erfindung sieht vor, daß ein vorläufiger Probelauf der vormontierten Anlagen vor Ort vor deren Einschub in die Produktionslinie erfolgt.

Eine weitere erfindungsgemäße Ausgestaltung sieht vor, daß die Maschinenfundamente im Montagebereich des zu verschiebenden Fundamentblockes teilweise oder komplett als Stahlbeton-Fertigteilelement erstellt werden, um später als Gründung für neue Maschinenfundamente verwendet zu werden.

Und schließlich sieht eine weitere Ausgestaltung des Verfahrens vor, daß die Fundamente des Walzenwechselbereiches zumindest teilweise als Stahlbeton-Fertigteile ausgebildet und eingebaut werden.

Weitere Merkmale und Einzelheiten der Erfindung ergeben sich aus den Ansprüchen und der nachfolgenden Beschreibung von in sehr schematischen Zeichnungen dargestellten Ausführungsbeispielen der Erfindung. Es zeigen:
- Figur 1: in perspektivischer Ansicht einen vorgefertigten Fundamentblock mit Fertiggerüsten vor dem Einschieben in die Walzlinie;
- Figur 2: und weiter in perspektivischen Ansichten den Fundamentblocks mit den Fertiggerüsten in endgültiger Position ( in der Produktionslinie );
- Figur 3: in Draufsicht die Verschubbahnen mit Hebepunkten / Hebeflächen;
- Figur 4: in Draufsicht die Verschubbahnen mit Fundamentblock in der Warte- linie und
- Figur 5: in Draufsicht die Verschubbahnen mit Fundamentblock in der Pro- duktionslinie.

In diesen Figuren bezeichnet jeweils die Ziffer 1 einen Fundamentblock, die Ziffer 2 fertig montierte Walzgerüste und die Ziffer 3 den Verlauf einer, fiktiven, Wartelinie. Um die Stillstandszeiten und die Gefahr bei Bauarbeiten im direkten Produktions- bzw. Walzbereich zu minimieren werden gemäß Figur 1 auf einem vorgefertigten Fundamentblock 1 die Fertiggerüste - vorliegend sind es drei Gerüste - montiert und ggfs. im Probebetrieb gefahren. Während dieser Maßnahmen ist die ursprüngliche Produktionslinie 4 ungestört in Betrieb. Der Fundamentblock 1 liegt auf zwei parallel verlaufenden Verschubbahnen 5, welche vorzugsweise rechtwinklig zur Produktionslinie 4 und der Wartelinie 3 verlaufen und in einem Zwischenraum 8 angeordnet sind. Auf der gegenüberliegenden Seite der Produktionslinie 4 ist ein Widerlager 6 vorgesehen. Dieses kann sowohl aus einem bereits bestehenden Anlagenteil bestehen als auch speziell gefertigt werden. Auf der Rückseite ( nicht dargestellt ) des Widerlagers 6 sind die für den Verschub vorgesehenen Zugvorrichtungen angeordnet, welche über Zugmittel 7 ( nicht dargestellt) mit dem Fundamentblock verbunden sind.

Figur 2 zeigt, daß nach Abschluß der Vorfertigung und/oder Vormontage bzw. Fertigmontage der nunmehr einsatzfähigen Gerüste 2, der Fundamentblock 1 mit den Gerüsten 2 in die Produktionslinie 4 eingeschoben ist und die Gerüste sofort in den Produktionsablauf integriert sind.

In Figur 3 sind die Verschubbahnen 5, welche in einem Zwischenraum 8 der bestehenden Anlage angeordnet sind, in Draufsicht dargestellt. Während in der Wartelinie 3 auf den Verschubbahnen 5 jeweils zwei Hebepunkte / Hebeflächen 9 vorgesehen sind, werden für die Ausrichtung des Fundamentblockes 1 in der Produktionslinie 4 neben den Hebepunkten / Hebeflächen 10 zwei weitere Hebepunkte / Hebeflächen 11 auf der Mittelachse 12 des Fundamentblocks 1 eingebaut. Die Hebepunkte / Hebeflächen 9, 10, 11 können bei Bedarf auch verdoppelt werden, um die Last gleichmäßiger zu verteilen. Als Hebepunkte / Hebeflächen 9, 10, 11 werden beispielsweise Stahlplatten der Größe 500 x 500 x 80 verbaut.

Das Fundament 1 mit den aufstehenden Gerüsten 2 wird dann, wie in Figur 4 in Draufsicht dargestellt, in der Wartelinie 3 erstellt bzw, aufgestellt. Über Zugmittel 7 erfolgt der Verschub in die Produktionslinie 4, wobei sich die Zugvorrichtungen 13 an einem Widerlager 6 abstützen.

Nach Erreichen der Endposition, wie in Figur 5 dargestellt, wird der Fundamentblock 1 mit den aufstehenden Gerüsten 2 horizontal mittels Pressen 14, 15 ausgerichtet. Anschließend wird der Fundamentblock 1 angehoben, die Gleitlager entfernt und das Ganze abgelassen / abgesenkt und vertikal ausgerichtet. Anschließend wird der Zwischenraum 8 beispielsweise als Walzenwechselbereich ausgebildet. Dabei können die Verschubbahnen mit den Fundamenten als Gründung für neue Maschinenfundamente verwendet werden. Einzelne Teile oder Komponenten können aus Stahlbetonfertigteilen hergestellt werden.

### Bezugszeichenliste

- 1: Maschinenfundament
- 2: Walzgerüste
- 3: Wartelinie
- 4: Produktionslinie
- 5: Verschubbahnen
- 6: Widerlager
- 7: Zugmittel
- 8: Zwischenraum
- 9: Hebepunkt / Hebefläche
- 10: Hebepunkt / Hebefläche
- 11: Hebepunkt / Hebefläche
- 12: Mittelachse
- 13: Zugvorrichtung
- 14: Presse
- 15: Presse

## Patentansprüche

1. Verfahren zur Montage einer Maschineneinheit umfassend folgende Schritte:
Vorfertigung eines Maschinenfundamentes (1);
Montage der Maschineneinheit umfassend das Maschinenfundament (1) und ein darauf montiertes Walzgerüst (2) vor Ort neben einer vorhandenen Produktionslinie (4) einer Warmwalzanlage; und
Einschieben dieser Maschineneinheit als Baueinheit in die Produktionslinie (3);
**dadurch gekennzeichnet,**
**dass** der Schritt der Montage die Erstellung der Maschineneinheit als komplette Baueinheit inklusive der zugehörenden Antriebsorgane, Kontrollelemente, Befestigungselemente und den zum Betrieb erforderlichen Verrohrungen und Verkabelungen sowie weiterer Ausrüstungsteile umfasst; und
**dass** ein vorläufiger Probelauf der montierten Maschineneinheit als komplette Baueinheit vor dem Einschub in die Produktionslinie (4) erfolgt.

2. Verfahren nach Anspruch 1,
**dadurch gekennzeichnet,**
**dass** der Einschub des Maschinenfundaments (1) mit dem fertig montierten und betriebsbereiten Walzgerüst (2) auf mindestens zwei Verschubbahnen (5) erfolgt.

3. Verfahren nach Anspruch 2,
**dadurch gekennzeichnet,**
**dass** der Verschub in Stufen zwischen linker Verschubachse und rechter Verschubachse wechselnd durchgeführt wird.

4. Verfahren nach einem der Ansprüche 1 bis 3 ,
**dadurch gekennzeichnet,**
**dass** das zu verschiebende Maschinenfundament (1) angehoben wird, zwischen Maschinenfundament (1) und Verschubbahnen (5) Gleitbahnen eingezogen werden, das Maschinenfundament (1) verschoben wird und anschließend, in einer Endlage, abgelassen wird.

5. Verfahren nach Anspruch 4,
**dadurch gekennzeichnet,**
**dass** zum Anheben und Ablassen des Maschinenfundaments (1) paarweise kommunizierend geschaltete Doppelpressen eingesetzt werden.

6. Verfahren nach Anspruch 5,
**dadurch gekennzeichnet,**
**dass** die Pressen zum Anheben des Maschinenfundaments (1) sich auf in den Verschubbahnen (5) eingebetteten Hebepunkten/ Hebeflächen (9, 10, 11) abstützen.

7. Verfahren nach Anspruch 5,
**dadurch gekennzeichnet,**
**dass** die Pressen zum Ablassen des Maschinenfundaments (1) in der Endlage sich auf in den Verschubbahnen (5) eingebetteten Hebepunkten/ Hebeflächen ( 9, 10, 11) abstützen.

8. Verfahren nach Anspruch 4,
**dadurch gekennzeichnet,**
**dass** das Maschinenfundament (1) in der Endlage anhand von Messmarken in den Walzgerüstachsen horizontal ausgerichtet wird.

9. Verfahren nach Anspruch 4 oder 8,
**dadurch gekennzeichnet,**
**dass** das Maschinenfundament (1) in der Endlage anhand von Messmarken vertikal ausgerichtet wird.

10. Verfahren nach Anspruch 4, 8 oder 9,
**dadurch gekennzeichnet,**
**dass** das Maschinenfundament (1) um seine Querachse feinjustiert wird.

11. Verfahren nach der Anspruch 1 oder 2,
**dadurch gekennzeichnet,**
**dass** die Fundamente des Walzenwechselbereichs zumindest teilweise als Stahlbeton-Fertigteile ausgebildet und eingebaut werden.

12. Verfahren nach einem der vorherigen Ansprüche,
**dadurch gekennzeichnet,**
**dass** der Zwischenraum (8) ganz oder teilweise mit Fertigbeton verfüllt wird.

13. Verfahren nach Anspruch 1,
**dadurch gekennzeichnet,**
**dass** die Maschinenfundamente im Montagebereich des zu verschiebenden Maschinenfundaments (1) teilweise oder komplett als Stahlbeton-Fertigteilelemente erstellt werden, um später als Gründung für neue Maschinenfundamente verwendet zu werden.

## Claims

1. Method of installing a machine unit, comprising the following steps:
prefabricating a machine foundation (1);
installing the machine unit, comprising the machine foundation (1) and a rolling stand (2) mounted thereon, on site near an existing production line (3); and
pushing this machine unit as a subassembly into the production line (3);
**characterised in that** the step of installing comprises setting up the machine unit as a complete subassembly inclusive of the associated drive elements, control elements,
fastening elements and the pipeworks and cablings as well as further equipment parts necessary for operation; and that a preliminary test run of the installed machine unit as a complete subassembly is carried out before being pushed into the production line (3).

2. Method according to claim 1, **characterised in that** the pushing in of the machine foundation (1) with the completely assembled and operationally ready rolling stand (2) is carried out on at least two displacement tracks (5).

3. Method according to claim 2, **characterised in that** the displacement is carried out in steps in alternation between lefthand displacement axis and righthand displacement axis.

4. Method according to any one of claims 1 to 3, **characterised in that** the machine foundation (1) to be displaced is raised, slideways are inserted between machine foundation (1) and displacement tracks (5) and the machine foundation (1) is displaced and subsequently let down in a final position.

5. Method according to claim 4, **characterised in that** double presses connected to communicate in pairs are used for raising and lowering the machine foundation (1).

6. Method according to claim 5, **characterised in that** the presses for raising the machine foundation (1) are supported on lifting points or lifting surfaces (9, 10, 11) embedded in the displacement tracks (5).

7. Method according to claim 5, **characterised in that** the presses for letting down the machine foundation (1) in the final position are supported on lifting points or lifting surfaces embedded in the displacement tracks (5).

8. Method according to claim 4, **characterised in that** the machine foundation (1) is horizontally aligned in the final position on the basis of measuring marks in the rolling stand axes.

9. Method according to claim 4 or claim 8, **characterised in that** the machine foundation (1) is vertically aligned in the final position on the basis of measurement marks.

10. Method according to claim 4, 8 or 9, **characterised in that** the machine foundation (1) is finely adjusted about its traverse axis.

11. Method according to claim 1 or 2, **characterised in that** the foundations of the roll-changing area are constructed and installed at least partly as prefabricated reinforced concrete structures.

12. Method according to any one of the preceding claims, **characterised in that** the intermediate space (8) is completely or partially filled with ready-mix concrete.

13. Method according to claim 1, **characterised in that** the machine foundations are set up partly or completely as prefabricated reinforced concrete structural elements in the assembly area of the machine foundation (1) to be displaced so as to be used later as a base for new machine foundations.

## Revendications

1. Procédé pour le montage d'une unité de machine comprenant les étapes suivantes :
Réalisation préalable d'une fondation (1) pour machine ;
Montage de l'unité de machine comprenant la fondation (1) de la machine et
une cage de laminage (2) montée sur celle-ci sur place à côté d'une ligne de production (4) existante d'une installation de laminage à chaud ; et
insertion de cette unité de machine comme unité modulaire dans la ligne de production (3) ;
**caractérisé**
**en ce que** l'étape de montage comprend la réalisation de l'unité de machine comme unité modulaire complète, y compris les organes d'entraînement associés, les éléments de contrôle, les éléments de fixation et les tuyaux et
câblages nécessaires pour le fonctionnement ainsi que d'autres pièces d'équipement ; et en ce qu'un fonctionnement d'essai préalable de l'unité de machine montée comme unité modulaire complète est réalisé avant l'insertion dans la ligne de production (4).

2. Procédé selon la revendication 1, **caractérisé**
**en ce que** l'insertion de la fondation (1) de la machine est réalisée avec la cage de laminage (2) montée terminée et prête au fonctionnement sur au moins deux voies de déplacement (5).

3. Procédé selon la revendication 2, **caractérisé**
**en ce que** le déplacement est réalisée par étapes, alternativement entre l'axe de déplacement gauche et l'axe de déplacement droit.

4. Procédé selon l'une quelconque des revendications 1 à 3, **caractérisé**
**en ce que** la fondation (1) de la machine à déplacer est soulevée, des guides sont installés entre la fondation (1) de la machine et les voies de déplacement (5), la fondation (1) de la machine est déplacée et ensuite abaissée dans une position finale.

5. Procédé selon la revendication 4, **caractérisé**
**en ce que** pour soulever et abaisser la fondation (1) de la machine, on utilise des presses doubles commutées de manière à ce qu'elles communiquent par paire.

6. Procédé selon la revendication 5, **caractérisé**
**en ce que** pour soulever la fondation (1) de la machine, les presses s'appuient sur des points/surfaces de levage (9, 10, 11) encastré(e)s dans les voies de déplacement (5).

7. Procédé selon la revendication 5, **caractérisé**
**en ce que** pour abaisser la fondation (1) de la machine dans la position finale, les presses s'appuient sur des points/surfaces de levage (9, 10, 11) encastré(e)s dans les voies de déplacement (5).

8. Procédé selon la revendication 4, **caractérisé**
**en ce que** dans la position finale, la fondation (1) de la machine est orientée horizontalement dans les axes de la cage de laminage à l'aide de repères.

9. Procédé selon la revendication 4 ou 8, **caractérisé**
**en ce que** dans la position finale, la fondation (1) de la machine est orientée verticalement à l'aide de repères.

10. Procédé selon la revendication 4, 8 ou 9 **caractérisé**
**en ce que** la fondation (1) de la machine est ajustée finement autour de son axe transversal.

11. Procédé selon la revendication 1 ou 2, **caractérisé**
**en ce que** les fondations de la zone de changement de cylindres sont réalisées au moins partiellement sous forme de pièces finies en béton armé et montées.

12. Procédé selon l'une quelconque des revendications précédentes, **caractérisé**
**en ce que** l'espace intermédiaire (8) est rempli totalement ou partiellement de béton prêt-à-l'emploi.

13. Procédé selon la revendication 1, **caractérisé**
**en ce que** les fondations de la machine dans la zone de montage de la fondation (1) de la machine à déplacer sont réalisées partiellement ou complètement sous forme d'éléments de construction préfabriqués en béton armé pour pouvoir être utilisées ultérieurement comme assise pour des nouvelles fondations de machine.
